# EUROPÄISCHE PATENTSCHRIFT

(11) **EP 0 072 374 B1**
(45) Veröffentlichungstag und Bekanntmachung des Hinweises auf die Patenterteilung: **05.03.1986**
(21) Anmeldenummer: 81106613.3
(22) Anmeldetag: 26.08.1981
(51) Int. Cl.: C25D 7/00, C25D 5/34, B24D 3/10

(54) **Verfahren zum Besetzen von metallischen Bürstenwerkzeugen mit Schleifmittelteilchen und danach hergestelltes metallisches Bürstenwerkzeug**
Method of studding metallic brush tools, with particles of an abrasive, and metallic a brush tool, obtained by this method
Procédé pour équiper des outils métalliques à brosser avec des particules abrasifs et outil métallique à brosser obtenu par ce procédé

(30) Priorität: 11.08.1981 DE 3131641
(43) Veröffentlichungstag der Anmeldung: 23.02.1983
(73) Patentinhaber: KADIA-Diamant Maschinen- und Werkzeugfabrik O. Kopp GmbH & Co., D-72622 Nürtingen (DE)
(72) Erfinder: Kopp, Oswald, D-7440 Nürtingen (DE)
(74) Vertreter: Dreiss, Uwe, Prof. Dr. jur. Dipl.-Ing. M.Sc.

## Beschreibung

Die vorliegende Erfindung bezieht sich auf ein Verfahren zum Besetzen der freien Enden der Borsten von metallischen Bürstenwerkzeugen mit Schleifmittelteilchen, bei dem zunächst ein Abdecken des Werkzeugs unter Freilassen derjenigen Bereiche, die mit den Schleifmittelteilchen besetzt werden sollen, dann ein Eintauchen des teilweise abgedeckten Werkzeugs in ein Galvanobad, in das Schleifmittelteilchen eingebracht sind, ein Aufbringen einer Schicht aus vorzugsweise hartem metallischem Trägermaterial unter teilweiser Einbettung von mindestens einer Vielzahl von Schleifmittelteilchen auf die freigelassenen Bereiche des Werkzeugs durch elektrolytische oder stromlose galvanische Metallabscheidung, und ein anschließendes Entfernen der Abdeckung von den betreffenden Bereichen des Werkzeugs vorgenommen werden. Außerdem bezieht sich die vorliegende Erfindung auf ein nach diesem Verfahren hergestelltes metallisches Bürstenwerkzeug.

Ein Verfahren zum Besetzen des Umfangsrandes einer Schleifscheibe mit Schleifmittelteilchen der eingangs genannten Art ist aus der US-A-3 957 593 bekannt geworden. Bei diesem bekannten Verfahren wird die Schleifscheibe, da lediglich ihr Umfangsrand einschl. benachbarter Bereiche mit Schleifmittelpartikeln versehen werden soll, an ihren beiden Stirnflächen mit einem Kunststoffband abgedeckt. Abgesehen davon, daß dieses Kunststoffband entsprechend der kreisförmigen Stirnflächen der Schleifscheibe geschnitten werden muß, ist eine derartige Maßnahme zum Abdecken der nicht mit Schleifmittelteilchen zu besetzenden Flächen bei großflächigen ebenen Bereichen an Schleifscheiben möglich, jedoch als entsprechende Abdeckmaßnahme bei Bürstenwerkzeugen praktisch ausgeschlossen.

Aus der DE-A-2 802 027 ist ein Verfahren zum Besetzen der Stirnfläche von Schleifscheiben mit Schleifmittelteilchen bekannt, bei dem die Schleifscheibenstirnfläche nicht ganzflächig sondern nur teilweise mit Schleifmittelteilchen besetzt wird. Dies erfolgt in der Weise, daß auf die zu besetzende Stirnfläche der Schleifscheibe ein Abdecksieb vorübergehend aufgelegt und dann die Stirnfläche durch dieses Abdecksieb hindurch mit einer Abdeckflüssigkeit besprüht wird. Danach wird das Abdecksieb entfernt, worauf das Besetzen der Schleifscheibe mit Schleifmittelteilchen folgen kann. Auch dieses Verfahren ist nur dort anwendbar, wo es sich um im wesentlichen ebene und relativ große Flächen handelt, die teilweise mit Schleifmittelteilchen zu besetzen sind.

Aufgabe der vorliegenden Erfindung ist es, ein Verfahren zum Besetzen der Schleifbereiche von metallischen Bürstenwerk-zeugen mit Schleifmittelteilchen der eingangs genannten Art zu schaffen, das es ermöglicht, in einfacher und schneller Weise das Bürstenwerkzeug soweit abzudecken, daß ausschließlich die freien Enden der Borsten des Bürstenwerkzeugs mit Schleifmittelteilchen besetzt werden können. Außerdem soll ein nach diesem Verfahren hergestelltes metallisches Bürstenwerkzeug geschaffen werden.

Diese Aufgabe wird bei einem Verfahren zum Besetzen der freien Enden der Borsten von metallischen Bürstenwerkzeugen mit Schleifmittelteilchen der eingangs genannten Art dadurch gelöst, daß zumindest der mit den Borsten versehene Teil des Bürstenwerkzeugs in der Weise mit einem nichtleitenden Material ausgefüllt wird, daß dieser in ein nichtleitendes Material eingetaucht wird, das in einem bestimmten Umgebungstemperaturbereich erstarrt und bei darüberliegender Temperatur flüssig, vorzugsweise zähflüssig ist, und daß danach die mit den Schleifmittelteilchen zu beschichtenden Enden der Borsten wieder freigelegt werden. Daraus vesultiert ein metallischen Bürstenwerkzeug, bei dem die freien Enden der metallischen Borsten galvanisch mit Kappen versehen sind, die aus einem Hartmetall als Trägermaterial und darin teilweise eingebetteten Schleifmittelpartikeln, vorzugsweise Diamantpartikel bestehen.

Mit Hilfe der erfindungsgemäßen Verfahrensschritte, ist es in einfacher und schneller und insbesondere auch in gezielter Weise möglich, das Bürstenwerkzeug so vorzubereiten bzw. abzudecken, daß nur die gewünschten Bereiche der Enden der Borsten mit Schleifmittelteilchen besetzt werden. Außerdem ist es hierbei in vorteilhafter Weise möglich, die Größe des Bereichs der Borstenenden zu bestimmen, der mit Schleifmittelteilchen besetzt werden soll, so daß es möglich ist, die einzelnen Borstenenden mit relativ kleinen Kappen aus dem im Trägermaterial eingebetteten Schleifmittelteilchen zu versehen.

Auch das Entfernen der Abdeckung nach dem Versehen der Borstenenden mit den Schleifmittelteilchen ist dadurch sehr einfach und schnell und vollständig möglich, daß das Bürstenwerkzeug auf die betreffende Temperatur erwärmt wird, so daß das dann flüssige Abdeckmaterial zwischen den Borsten bzw. aus der Bürste heraustropfen kann.

Weitere Einzelheiten der Erfindung sind der folgenden Beschreibung zu entnehmen, in der die Erfindung anhand des in der Zeichnung dargestellten Ausführungsbeispieles näher beschrieben und erläutert wird. Es zeigt :
Figur 1 in schematischer perspektivischer Darstellung ein metallisches Bürstenentgratwerkzeug gemäß einem Ausführungsbeispiel vorliegender Erfindung, und
Figur 2 in vergrößerter Darstellung das freie, mit Schleifmittelteilchen besetzte Ende zweier Borsten des Bürstenentgratwerkzeugs nach Fig. 1 im Schnitt und in Ansicht.

In Fig. 1 ist ein metallisches Bürstenwerkzeug 11 zum Entgraten dargestellt, bei dem die metallischen Borsten 12 bündelweise und in wendelförmiger Anordnung an der Werkzeugrotationsachse 13 befestigt sind, die aus zwei miteinander verdrillten Metalldrähten besteht und die an ihrem einen freien Ende 16 in eine entsprechende Antriebsmaschine einspannbar ist.

Wie der Fig. 2 zu entnehmen ist, ist jedes freie Ende 18 einer Borste 12 mit einer Kappe 19 versehen, die im Verhältnis zur Dicke der metallischen Borste 12 etwa das zwei- bis dreifache beträgt. Die Kappe 19 besteht aus Nickel als Trägermaterial 21, in welchem Diamantpartikel 22 als Schleifmittelteilchen ganz oder derart teilweise eingebettet sind, daß sie zu etwa 1/2 bis 1/3 ihrer Größe aus dem Trägermaterial 21 herausragen. Innerhalb des Trägermaterials 21 ist also ebenfalls eine Vielzahl von Schleifmittelteilchen 22 eingebettet und nur ein Teil der Schleifmittelteilchen 22 ragt aus dem Trägermaterial 21 heraus. Die vollständig eingebetteten Teilchen 22 kommen erst bei Abnutzung der Kappe 19 während der betreffenden Bearbeitung hervor und zur Wirkung. Die Korngröße der Schleifmittelteilchen bzw. der Diamantpartikel 22 kann unterschiedlich gewählt werden, und zwar je nach Anwendungsgebiet und zu bearbeitendes Material.

Es versteht sich, daß beim Werkzeug 11 das Trägermaterial, das hier Nickel ist, auch durch ein anderes Hartmetall, wie Chrom, oder auch durch ein weicheres Metall, wie Kupfer, Zink oder dgl. ersetzt werden kann. Außerdem können auch die Schleifmittelteilchen 22, die hier Diamantpartikel sind, durch andere Schleifmittel, wie kubisches Bornitrid, Korund, Saphir, Rubin oder dgl. ersetzt werden.

Das Besetzen der metallischen Borsten 12 des Bürstenwerkzeugs 11 mit den Kappen 19 geht folgendermaßen vor sich :
Zunächst wird das metallische Bürstenwerkzeug 11 zumindest mit demjenigen Teil, der die Bürste bzw. die Borsten 12 enthält, vollständig mit einem nichtleitenden Material abgedeckt. Dieses Abdecken erfolgt dadurch, daß ein nichtleitendes Material verwendet wird, das in warmem Zustand flüssig, bspw. zähflüssig ist und in einem bestimmten Umgebungstemperaturbereich erstarrt. Bspw. ist das betreffende Material, ein Wachs, bei etwa 40 °C erstarrt, während es oberhalb dieser Temperatur bei bspw. etwa 200 °C eine flüssige bis teigige Breimasse ist. In dieses erwärmte bzw. erhitzte flüssige Material wird der betreffende Bürstenwerkzeugteil vollständig eingetaucht, dann herausgezogen und gedreht, wobei das anhaftende nichtleitende Material erstarrt. Dieser Vorgang, d. h. Eintauchen, Herausziehen und Drehen, wird so lange wiederholt, bis der Bürstenteil bzw. der mit den Borsten 12 versehene Teil des Werkzeuges 11 von dem nichtleitenden Material vollständig abgedeckt ist.

Es versteht sich, daß als nichtleitendes Material auch ein entsprechender Lack oder auch Gips Verwendung finden kann.

Daraufhin wird die Bürste auf bspw. eine Drehbank gespannt und mit einer normalen Schleifbürste außenumfangsseitig abgeschliffen, so daß die freien Enden der Borsten 12 auf etwa 1 bis 2 mm Länge freigelegt werden. Diese freigelegten Enden bzw. Spitzen 18 der Borsten 12 werden dann mit den Kappen 19 galvanisch besetzt.

Die freigelegten Enden 18 der Borsten 12 werden zur Vorbereitung des galvanischen Aufbringens der Kappen 19 in ein Ätzbad gelegt, so daß die Borstenenden 17 angeätzt werden und damit chemisch gereinigt werden.

Das metallische Bürstenwerkzeug 11, das also zum größten Teil abgedeckt ist und bei dem lediglich die oben erwähnten Borstenenden 18 etwa 1 bis 2 mm lang freiliegen, wird nun in ein Galvanikbad getaucht und stellt so die eine Elektrode dar. Das Galvanikbad kann elektrolytisch oder stromlos betrieben werden. Im Galvanikbad wird ein Trägermaterial 21, beim Ausführungsbeispiel Nickel, von der anderen Elektrode auf die freiliegenden Enden 18 der Borsten 12 abgeschieden und galvanisch aufgebracht. Dabei werden gleichzeitig mit dem galvanischen Aufbringen von Nickel 21 auf die Borstenenden 18 die Diamantpartikei 22 mit zu den Borstenenden 18 gebracht und in das Trägermaterial eingebettet.

Das Bürstenwerkzeug 11 gemäß den Fig. 1 und 2, das mit Diamantpartikel 22 als Schleifmittelteilchen besetzt werden soll, wird auf einen bspw. rinnenförmigen Träger im Galvanikbad gelegt, und zwar derart, daß es vollständig untergetaucht ist. Daraufhin wird das Diamantpulver als breiige Substanz auf den obenliegenden Bereich der Bürste des Werkzeuges 11 gebracht. Daraufhin wird das Galvanikbad aktiviert, so daß sich Nickel als Trägermaterial 21 an den Enden 18 der Borsten 12 abscheidet und dabei die Partikel des Diamantpulvers miteinbettet. Ist dies bis zu einem gewissen Grade erfolgt, so wird das Bürstenwerkzeug 11 gedreht, worauf der andere gegenüberliegende Bereich der Bürste mit dem Diamantpulver belegt und dann das Galvanikbad wieder aktiviert wird, so daß auch hier die Diamantpartikel bis zu einem gewissen Grade mit dem galvanischen Aufbringen des Trägermaterials an die Borstenenden 18 in das Trägermaterial eingebettet werden.

In diesem Zustand haften die Diamantpartikel lediglich unvollkommen an den Borstenenden 18, da diese bis jetzt nur mit einer relativ geringen Schichtdicke am Trägermaterial 21 eingebettet sind. Das weitere Einbetten der Diamantpartikel erfolgt heim Ausführungsbeispiel in einem zweiten Galvanikbad, das ebenfalls elektrolytisch oder stromlos betrieben werden kann. In diesem Bad erfolgt nun ein Einbetten der Diamantpartikel in der Weise, daß die inneren Schleifmittelteilchen vollständig im Trägermaterial 21 eingebettet werden, während die äußeren Diamantpartikel nur soweit eingebettet werden, daß sie höchstens zu etwa 1/4 bis 1/3 ihrer Größe aus dem Trägermaterial 21 herausragen. Die Zeit, die für dieses Einbetten benötigt wird, hängt von den Daten des Galvanikbades ab. Am Ende dieses Prozesses sind die Diamantpartikel innerhalb des Trägermaterials 21 derart verankert, daß sie als Schleifmittel Verwendung finden können und dabei eine sehr hohe Standzeit besitzen. Eine gewisse Abnutzung wird dadurch aufgefangen, daß die Kappe 19 eine bestimmte Größe aufweist und innerhalb der Kappe 19 weitere Diamantpartikel angeordnet sind, die während des Abnutziingsvorganges dann freigelegt werden und zur Wirkung kommen.

Es ist auch möglich, die freiliegenden Enden 18 der Borsten 12 nach dem Anätzen in einem besonderen Galvanobad vorab mit Trägermaterial 21 in Form einer dünnen Schicht zu versehen, also anzunickeln.

Es ist ferner möglich, das vollständige Einbetten, nicht wie oben beschrieben in einem besonderen Galvanobad, sondern in dem Bad vorzunehmen, wo auch die Schleifmittelteilchen eingebracht werden. Werden weniger teuere Schleifmittelteilchen als Diamant verwendet, so ist es auch möglich, die Schleifmittelteilchen im Galvanobad als Sumpf vorzusehen und das betreffende Ende des Bürstenwerkzeuges 11 während des metallischen Abscheidungsvorganges darin eingetaucht zu lassen, so daß ein Verdrehen des Bürstenwerkzeuges 11 während dieses galvanischen Vorganges nicht notwendig ist.

Sind die freien Enden 18 der Borsten 12 jeweils mit einer Kappe 19 versehen, so muß das Abdeckmaterial in Form des nichtleitenden Wachses bzw. sonstigen Materials wieder entfernt werden. Dazu wird der betreffende Teil des Bürstenwerkzeuges 11 auf die entsprechende Temperatur erwärmt, so daß das dann flüssige Wachs wieder aus der Bürste 11 heraustropfen kann. Dadurch ist in einfacher Weise das nichtleitende Abdeckmaterial wieder entfernt.

## Patentansprüche

1. Verfahren zum Besetzen der freien Enden der Borsten von metallischen Bürstenwerkzeugen mit Schleifmittelteilchen, bei dem zunächst ein Abdecken des Werkzeugs unter Freilassen derjenigen Bereiche, die mit den Schleifmittelteilchen besetzt werden sollen, dann ein Eintauchen des teilweise abgedeckten Werkzeugs in ein Galvanobad, in das Schleifmittelteilchen eingebracht sind, ein Aufbringen einer Schicht aus vorzugsweise hartem metallischem Trägermaterial unter teilweiser Einbettung von mindestens einer Vielzahl von Schleifmittelteilchen auf die freigelassenen Bereiche des Werkzeugs durch elektrolytische oder stromlose galvanische Metallabscheidung, und ein anschließendes Entfernen der Abdeckung von den betreffenden Bereichen des Werkzeuges vorgenommen werden, wobei zumindest der mit den Borsten versehene Teil des Bürstenwerkzeugs in der Weise mit einem nichtleitenden Material ausgefüllt wird, daß dieser in ein nichtleitendes Material eingetaucht wird, das in einem bestimmten Umgebungstemperaturbereich erstarrt und bei darüberliegender Temperatur flüssig, vorzugsweise zähflüssig ist, und wobei danach die mit den Schleifmittelteilchen zu beschichtenden Enden der Borsten wieder freigelegt werden.

2. Verfahren nach Anspruch 1, dadurch gekennzeichnet, daß die Bürste des Bürstenwerkzeugs in das erhitzte nichtleitende Material eingetaucht und herausgezogen wird, wobei das Material unter Rotation des Bürstenwerkzeugs zum Erstarren gebracht wird, und daß dieser Vorgang so lange wiederholt wird, bis die Borsten des Bürstenwerkzeugs vollkommen zugedeckt sind.

3. Verfahren nach Anspruch 1 oder 2, dadurch gekennzeichnet, daß das nichtleitende Material ein Lack oder ein Wachs ist.

4. Verfahren nach einem der vorhergehenden Ansprüche, dadurch gekennzeichnet, daß das Bürstenwerkzeug auf einem rinnenartigen Träger in das Galvanobad gelegt und Diamantpulver als breiige Masse gleichmäßig über die Werkzeugoberfläche verteilt wird.

5. Verfahren nach Anspruch 4, dadurch gekennzeichnet, daß das Verteilen des Diamantpulvers über der Oberfläche des Bürstenwerkzeugs in mindestens zwei Stufen erfolgt, wobei die Bürste nach jeder Stufe, in der das Diamantpulver aufgebracht und das Trägermaterial galvanisch abgelagert ist, gedreht wird.

6. Nach dem Verfahren nach einem der vorhergehenden Ansprüche hergestelltes metallisches Bürstenwerkzeug, dadurch gekennzeichnet, daß die freien Enden (18) der metallischen Borsten (12) galvanisch mit Kappen (19) versehen sind, die aus einem Hartmetall als Trägermaterial (21) und darin teilweise eingebetteten Schleifmittelpartikeln (22), vorzugsweise Diamantpartikel bestehen.

## Claims

1. Method for studding the free ends of the bristles of metallic brush tools with particles of grinding material, with which the tool is provided with a covering whilst these portions which shall studded with the grinding material particles, are left free, and subsequently the partially covered tool is dipped into a galavanic bath, into which the grinding material particles have been introduced, and further subsequently a layer of preferably hard metallic carrier material is deposited, whilst at least a plurality of grinding material particles is partially embedded onto said portions of tool, which had been left free, by electrolytic or currentless galvanic metal deposition, and in which further subsequently the cover from the corresponding portion of the tool is moved, wherein at least the bristle carrying brush tool portion is filled with non-conducting material by dipping it into a non-conducting material, which solidifies within a certain ambient temperature range and which at a higher temperature is liquid, preferably viscous, and that thereafter the cover is again removed from said ends of the bristles, which shall be studded with grinding material particles.

2. Method in accordance to claim 1, characterized in that the brush of the brush tool is dipped into the heated non-conducting material and withdrawn thereafter, on wherein the material is made to solidify upon rotation of the brush tool, and wherein this process is repeated so long until the bristles of the brush tool are completely covered.

3. Method in accordance to claim 1 or 2, characterized in that the non-conducting material is a lacquer or wax.

4. Method in accordance to one of the preceding claims, characterized in that the brush tool is put onto a groove like carrier into the galvanic bath and diamond powder is uniformly distributed as a pasty mass upon the tool surface.

5. Method in accordance to claim 4, characterized in that the distribution of diamond powder on the surface of the brush tool is carried out in at least two steps, whereby the brush, after each step, in which diamond powder is brought on to it and the carrier material is galvanically deposited, is rotated.

6. Metallic brush tool produced in accordance to the method as described in one of the preceding claims, characterized in that the free ends (18) of the metallic bristles (12) galvanically are provided with caps (19), which comprise a hard metal as a carrier material (21), within which partially grinding material particles (22), preferably diamond particles, are embedded.

## Revendications

1. Procédé pour munir l'extrêmité libre des poils d'un outil métallique à brosser avec des particules abrasives, procédé dans lequel on effectue d'abord un recouvrement de l'outil en laissant découverte chaque zone devant être munie de particules abrasives, ensuite une immersion de l'outil partiellement recouvert dans un bain électrolytique contenant les particules abrasives, le dépôt d'une couche de matériau de support, de préférence en métal dur, avec incorporation partielle d'au moins un certain nombre de particules abrasives, sur la zone non recouverte de l'outil, par dépôt métallique électrolytique, ou galvanique en l'absence de courant, et une élimination subséquente du recouvrement des zones concernées de l'outil, caractérisé en ce qu'au moins la partie munie de poils de l'outil à brosser est recouverte par une matière non conductrice, par immersion dans cette matière qui se fige dans une zone de température ambiante déterminée et qui est liquide, de préférence liquide épais à une température supérieure à cette zone, et qu'ensuite les extrémités des poils devant être recouvertes de particules abrasives sont à nouveau libérées.

2. Procédé selon la revendication 1, caractérisé en ce que la brosse de l'outil à brosser est immergée dans le matériau non conducteur chauffé, qu'elle est retirée, le matériau étant amené à se figer tandis que l'outil à brosser est mis en rotation, et que cette opération est répétée jusqu'à recouvrement complet des poils de l'outil à brosser.

3. Procédé selon les revendications 1 ou 2, caractérisé en ce que le matériau non conducteur est un vernis ou une cire.

4. Procédé selon l'une des revendications précédentes, caractérisé en ce que l'outil à brosser est placé dans le bain galvanique sur un support en forme de rigole et que la poudre de diamant est répartie uniformément, sous forme de masse pâteuse, sur la surface de l'outil.

5. Procédé selon la revendication 4, caractérisé en ce que la répartition de la poudre de diamant sur la surface de l'outil à brosser s'effectue en au moins deux étapes, la brosse étant mise en rotation après chaque étape dans laquelle la poudre de diamant est déposée et le matériau de support fixé dessus par voie galvanique.

6. Outil métallique à brosser obtenu suivant le procédé selon l'une des revendications précédentes, caractérisé en ce que l'extrémité libre (18) des poils métalliques (12) est munie, par voie galvanique, d'un capuchon (19) qui est constitué par un métal dur comme matériau de support (21) et de particules abrasives (22), de préférence des particules de diamant, partiellement enrobées par le matériau de support (21).
